# EUROPÄISCHE PATENTSCHRIFT

(11) **EP 2 763 759 B1**
(45) Veröffentlichungstag und Bekanntmachung des Hinweises auf die Patenterteilung: **18.11.2015**
(21) Anmeldenummer: 12769353.9
(22) Anmeldetag: 21.09.2012
(51) Int. Cl.: A63B 57/00

(54) **HÖHENVERSTELLBARES GOLFTEE MIT SCHRAUBENDRUCKFEDER ZUM ABSCHLAGEN EINES GOLFBALLS**
HEIGHT-ADJUSTABLE GOLF TEE HAVING A COIL COMPRESSION SPRING FOR DRIVING A GOLF BALL
TEE RÉGLABLE EN HAUTEUR À RESSORT HÉLICOÏDAL DE COMPRESSION POUR FRAPPER UNE BALLE DE GOLF

(30) Priorität: 05.10.2011 DE 202011051531 U
(43) Veröffentlichungstag der Anmeldung: 13.08.2014
(73) Patentinhaber: Auer, Dirk, 40670 Meerbusch (DE)
(72) Erfinder: Auer, Dirk, 40670 Meerbusch (DE)
(74) Vertreter: Kohlmann, Kai
(86) Internationale Anmeldenummer: PCT/EP2012/068610
(87) Internationale Veröffentlichungsnummer: WO 2013/050259

(56) Entgegenhaltungen:
- US-A- 1 436 222
- US-A- 4 181 311
- US-A- 4 976 431

## Beschreibung

Die Erfindung betrifft einen Golftee zum Abschlagen eines Golfballs umfassend einen Fuß, ein an dem Fuß angeordnetes längenveränderliches Stützteil sowie eine Auflage für den Golfball.

Ein klassischer Golftee ist ein kleiner Stift aus Holz, Kunststoff oder Verbundmaterialien, der für den Abschlag des Golfballs in den Boden gesteckt wird und auf dessen Auflage der Ball aufgelegt (aufgeteet) werden darf. Der Ball liegt somit um die Länge des Schaftes des Golftees erhöht und ist daher einfacher zu spielen.

Neben diesen klassischen Golftees, sind so genannte höheneinstellbare Golftees, insbesondere für den Winterbetrieb, bekannt geworden.

Aus der DE 10 2004 046 843 A1 ist ein gattungsgemäßer Golftee bestehend aus einem Fuß, einem an dem Fuß angeordneten längenveränderlichen Stützteil sowie einer an dem Stützteil angeordneten Auflage für den Golfball bekannt geworden. Das längenveränderliche Stützteil weist balgartige Falten auf, die durch Zusammenschieben bzw. Auseinanderziehen jeweils in eine von zwei stabilen Lagen bringbar sind.

Die US 6,110,060 A offenbart einen weiteren höhenverstellbaren Golftee in Verbindung mit einer Driving-Range-Matte. Die Höhenverstellung erfolgt durch ein Zusammenfalten eines elastischen Abschnitts.

Die US 3,690,676 A offenbart einen höhenverstellbaren Golftee, bei dem eine Lippe eines konisch zulaufenden Basisteils in eine von mehreren vertikal übereinander angeordneten, umlaufenden Nuten eines zylindrischen Teils eingreift, wobei das zylindrische Teil auch als Auflage für den Golfball dient.

Die US 2,693,358 A offenbart ein Golfball-Stützelement mit einer Führungskulisse, in die eine entsprechende Nase eines Grundteils eingreift. Durch Drehung um und Verschiebung entlang der Längsachse des Stützelementes lässt sich der Golftee in der Höhe verstellen.

Die US 1,436,222 A offenbart einen Golftee, aus einer Feder besteht.

Ausgehend von einem gattungsgemäßen Golftee, wie er sich aus der DE 10 2004 046 843 A1 ergibt, liegt der Erfindung die Aufgabe zu Grunde, einen Golftee mit einfachem Aufbau, hoher Standsicherheit und vielfacher Höheneinstellbarkeit zu schaffen. Zudem soll der Golftee robust und langlebig ausgeführt sein.

Diese Aufgabe wird bei einem Golftee der eingangs erwähnten Art dadurch gelöst, dass das Stützteil als Schraubendruckfeder ausgestaltet ist, sich ein Zugmittel zwischen der Schraubendruckfeder und dem Fuß erstreckt und der Golftee eine Arretierung zum Festlegen des Zugmittels in unterschiedlicher Längserstreckung zwischen dem Fuß und der Schraubendruckfeder aufweist.

Die geringe Anzahl an Bauteilen trägt zu einem einfachen Aufbau des erfindungsgemäßen Golftees bei. Im einfachsten Fall besteht der Golftee aus einer Schraubendruckfeder, einem insbesondere einstückigen Fuß mit Arretierungsmitteln sowie einem Zugmittel. Die Schraubendruckfeder als längenveränderliches Stützteil unterliegt nahezu keinem Verschleiß und ist als robustes Standardbauteil verfügbar. Der vorzugsweise einstückige Fuß kann ebenfalls aus Metall gefertigt werden, was nicht nur zu dessen Stabilität beiträgt, sondern aufgrund des Gewichts darüber hinaus bewirkt, dass der Golftee beim Abschlagen des Golfballs nicht oder nicht so weit weg fliegt. Indem die Schraubendruckfeder mit Hilfe des Zugmittels mehr oder weniger zusammengedrückt und das Zugmittel mittels der Arretierung festgelegt wird, lässt sich die Auflage des Golftees mit einfachen Mitteln in unterschiedlicher Höhe einstellen.

Sichere Standeigenschaften des Golftees werden dadurch begünstigt, dass die Schraubendruckfeder kegelstumpfförmig gewickelt ist, wobei ein erstes Federende die größere Grund- und Standfläche und das zweite Federende die Deckfläche des Kegelstumpfes ringförmig umgibt. Das zweite Federende kann zugleich die Auflage für den Golfball bilden, wenn der Durchmesser der von dem zweiten Federende umgebenen Deckfläche auf den Durchmesser des Golfballs abgestimmt ist. Insbesondere kann durch eine derartige Ausgestaltung der kegelstumpfförmigen Schraubendruckfeder die Konstruktion des Golftees weiter vereinfacht werden, da die Auflage integraler Bestandteil des längenveränderlichen Stützteiles ist.

Wenn das zweite Federende ein in Richtung der Mitte der Deckfläche abgewinkelten Halteabschnitt aufweist, lässt sich hieran das Zugmittel in Verlängerung der Federlängsachse und damit in Wirkrichtung der Schraubendruckfeder optimal befestigen. Das Zugmittel erstreckt sich vorzugsweise entlang der Federlängsachse zwischen der Schraubendruckfeder und einer an dem Fuß des Golftees angeordneten Arretierung zum Festlegen des Zugmittels in unterschiedlicher Längserstreckung, wodurch die Schraubendruckfeder in unterschiedlicher Längenausdehnung feststellbar ist.

Damit der Golftee kippfrei auf jedem beliebigen Untergrund stehen kann, weist der Fuß vorzugsweise drei sich von dem Fuß in Richtung der Aufstandsfläche des Golftees erstreckende Stützbeine auf. Der als Dreibein ausgestaltete Fuß kann auf jedem beliebigen Untergrund kippfrei stehen, da drei Punkte immer in einer Ebene liegen.

Sofern das Zugmittel als Seil ausgestaltet ist, kann die Arretierung form- oder kraftschlüssig wirken. Die formschlüssige Arretierung umfasst an dem Seil ausgebildete Verdickungen sowie einen vorzugsweise in Verlängerung der Federachse in dem Fuß angeordneten Durchbruch, den die Verdickungen formschlüssig hintergreifen. Eine kraftschlüssige Arretierung für das Zugmittel umfasst eine an dem Fuß angeordnete Seilklemme, die das Seil zusammenpresst und damit kraftschlüssig hält. Die kraftschlüssige Arretierung bietet den Vorteil, dass die Höhenverstellung stufenlos möglich ist.

Sofern das Zugmittel als Kette, insbesondere Gliederkette, ausgestaltet ist, umfasst die Arretierung vorzugsweise einen Durchbruch in dem Fuß, den die versetzt zueinander angeordnete Glieder der Kette formschlüssig hintergreifen.

Die Ausgestaltung des Zugmittels als flexibles Band ermöglicht es, das Band zum besseren Wieder finden eines weggeflogenen Golftees mit einer Signalfarbe auszuführen. Die Arretierung für ein vollständig als flexibles Band ausgeführtes Zugmittel umfasst im Abstand gleichmäßig angeordnete Durchgänge in dem Band, eine schlitzförmige Durchführung in dem Fuß für die Führung und Umlenkung des Bandes sowie einen an der Unterseite des Fußes angeordneten Fortsatz zum Durchsetzen eines Durchgangs in dem Band. Im Interesse einer preiswerten und einfachen Ausführung des Golftees ist der Fortsatz zugleich eines der drei Stützbeine des Fußes.

Um die Suche nach einem verschlagenen Golftee im Gelände zu erleichtern, weist das Zugmittel in vorteilhafter Ausgestaltung der Erfindung mindestens ein Signalisierungsmittel auf.

Sofern das Zugmittel als flexibles Band ausgeführt ist, kommt als Signalisierungsmittel eine Einfärbung des Bandes, insbesondere des vollständigen Bandes, mit einer Signalfarbe in Betracht. Sofern das Zugmittel als Seil ausgeführt ist, kann am Ende des Seiles zusätzlich ein eingefärbtes Band als Signalisierungsmittel befestigt sein.

Schließlich können die Zugmittel Beschriftungsfelder, Werbeaufdrucke oder andere Unterscheidungsmerkmale aufweisen.

Nachfolgend wird der erfindungsgemäße Golftee anhand der Figuren näher erläutert. Es zeigen:
- **Figur 1a**: eine Seitenansicht eines ersten Ausführungsbeispieles eines erfindungsgemäßen Golftees
- **Figur 1b**: der Golftee nach Figur 1a um 90 Grad gedreht,
- **Figur 1c**: eine Aufsicht auf den Golftee nach Figur 1a,
- **Figur 1d**: eine perspektivische Ansicht des Golftees nach Figur 1a,
- **Figur 2a**: eine Seitenansicht eines zweiten Ausführungsbeispiels eines erfindungsgemäßen Golftees,
- **Figur 2b**: der Golftee nach Figur 2a um 90 Grad gedreht,
- **Figur 2c**: eine Aufsicht auf den Golftee nach Figur 2a sowie
- **Figur 2d**: eine perspektivische Ansicht des Golftees nach Figur 2a.

Figur 1 zeigt einen Golftee (1) zum Abschlagen eines der Übersichtlichkeit halber nicht dargestellten Golfballs mit einem Fuß (2), einer an dem Fuß (2) befestigten, kegelstumpfförmig gewickelten Schraubendruckfeder (3) sowie einem sich zwischen der Schraubendruckfeder (3) und dem Fuß (2) erstreckenden Zugmittel (4). Des Weiteren weist der Golftee (1) eine Arretierung (5) zum Festlegen des Zugmittels (4) in unterschiedlicher Längserstreckung zwischen dem Fuß (2) und der Schraubendruckfeder (3) auf.

Ein erstes Federende (3a) der Schraubenfeder (3) umgibt eine Grundfläche und ein zweites Federende (3b) die Deckfläche des Kegelstumpfes ringförmig. Der Durchmesser des zweiten Federendes (3b) ist derart bestimmt, dass er die Auflage für den nicht dargestellten Golfball bildet. Das zweite Federende (3b) weist darüber hinaus einen in Richtung der Mitte der Deckfläche abgewinkelten Halteabschnitt (3c) auf, dessen tiefster Punkt in der Federachse (3d) der Schraubendruckfeder (3) liegt. Der Halteabschnitt (3c) dient der lösbaren Befestigung des Zugmittels (4) mittels einer ringförmigen Öse (4a).

Der Fuß (2) ist als Blechteil mit drei Armen (2a) ausgestaltet, deren aufgerollte Enden (2b) das erste Federende (3a) aufnehmen. Von der Unterseite jedes der drei Enden (2b) erstreckt sich ein Stützbein (2c) in Richtung der nicht dargestellten Aufstandsfläche für den Golftee (1).

In dem dargestellten Ausführungsbeispiel ist das Zugmittel (4) als Seil ausgestaltet. Die Arretierung (5) für das Seil umfasst an dem Seil ausgebildete, perlenartige Verdickungen (5a) sowie einen Durchbruch (5b) in der Mitte des Fußes (2). Der Durchbruch (5b) weist einen erweiterten Durchführungsabschnitt für das Seil (4b) und einen sich verjüngenden Abschnitt auf, dem die perlenartigen Verdickungen (5a), wie in Figur 1d erkennbar, hintergreifen. Der verjüngte Abschnitt befindet sich in der Federachse (3d). Die Arretierung (5) erlaubt das Festlegen des Seiles (4b) in unterschiedlicher Längserstreckung zwischen dem Durchbruch (5b) und dem Halteabschnitt (3c) im Abstand der längs des Seiles angeordneten Verdickungen (5a).

Das freie Ende des Seiles (4b) ist mit einem bandförmigen Abschnitt (4c) verbunden, der ein einfaches wieder Auffinden eines verschlagenen Golftees (1) ermöglicht, insbesondere wenn der bandförmige Abschnitt (4c) in einer Signalfarbe eingefärbt ist.

Die Ausführungsform des Golftees nach Figur 2 entspricht weitestgehend der Ausführungsform nach Figur 1, so dass zur Vermeidung von Widerholungen auf die dortigen Ausführungen Bezug genommen wird. Des Weiteren sind in Figur 2 übereinstimmende Bauteile mit übereinstimmenden Bezugszeichen versehen.

Der wesentliche Unterschied besteht darin, dass das Zugmittel (4) durchgängig von dem Halteabschnitt (3c) ausgehend als flexibles Band (4d) ausgestaltet ist. Die Arretierung (5) für das als flexibles Band (4d) ausgestattete Zugmittel (4) umfasst in Längsrichtung im Abstand zueinander angeordnete Durchgänge (5c) in dem flexiblen Band (4d), eine schlitzförmige Durchführung (2e) in dem Fuß (2) für die Führung des Bandes (4d) in Richtung der Federachse (3d) sowie dessen Umlenkung an der Unterseite des Fußes (2) in Richtung eines der Arme (2a). Des Weiteren durchsetzt eines der an der Unterseite des Fußes (2) angeordneten Stützbeine (2c) einen der Durchgänge (5c) in dem Band (4d).

**Bezugszeichenliste**

| **Nr.** | **Bezeichnung** |
|---|---|
| 1 | Golftee |
| 2 | Fuß |
| 2a | Arme |
| 2b | Enden |
| 2c | Stützbein |
| 2e | Durchführung |
| 3 | Schraubendruckfeder |
| 3a | erstes Federende |
| 3b | zweites Federende |
| 3c | Halteabschnitt |
| 3d | Federachse |
| 4 | Zugmittel |
| 4a | Öse |
| 4b | Seil |
| 4c | bandförmiger Abschnitt |
| 4d | flexibles Band |
| 5 | Arretierung |
| 5a | Verdickungen |
| 5b | Durchbruch |
| 5c | Durchgänge |

## Patentansprüche

1. Golftee zum Abschlagen eines Golfballs umfassend einen Fuß, ein an dem Fuß angeordnetes längenveränderliches Stützteil sowie eine Auflage für den Golfball, **dadurch gekennzeichnet, dass** das Stützteil als Schraubendruckfeder (3) ausgestaltet ist, sich ein Zugmittel (4) zwischen der Schraubendruckfeder (3) und dem Fuß (2) erstreckt und der Golftee (1) eine Arretierung (5) zum Festlegen des Zugmittels (4) in unterschiedlicher Längserstreckung zwischen dem Fuß (2) und der Schraubendruckfeder (3) aufweist.

2. Golftee nach Anspruch 1, **dadurch gekennzeichnet, dass** die Schraubendruckfeder (3) kegelstumpfförmig gewicklet ist, wobei ein erstes Federende (3a) die Grundfläche und das zweite Federende (3b) die Deckfläche des Kegelstumpfes ringförmig umgibt.

3. Golftee nach Anspruch 2, **dadurch gekennzeichnet, dass** der Durchmesser der von dem zweiten Federende (3b) umgebenen Deckfläche derart bestimmt wird, dass das zweite Federende (3b) die Auflage für den Golfball bildet.

4. Golftee nach Anspruch 2 oder 3, **dadurch gekennzeichnet, dass** das zweite Federende (3b) einen in Richtung der Mitte der Deckfläche abgewinkelten Halteabschnitt (3c) aufweist.

5. Golftee nach einem der Ansprüche 2 bis 4, **dadurch gekennzeichnet, dass** das erste Federende (3a) an dem Fuß (2) befestigt ist.

6. Golftee nach einem der Ansprüche 1 bis 5, **dadurch gekennzeichnet, dass** der Fuß (2) drei sich von dem Fuß in Richtung der Aufstandfläche des Golftees erstreckenden Stützbeine (2c) aufweist.

7. Golftee nach einem der Ansprüche 1 bis 6, **dadurch gekennzeichnet, dass** das Zugmittel (4) als Seil (4b) ausgestaltet ist und die Arretierung (5) für das Zugmittel (4) an dem Seil (4b) ausgebildete Verdickungen (5a) sowie einen Durchbruch (5b) in dem Fuß (2) umfasst, den die Verdickungen (5a) formschlüssig hintergreifen.

8. Golftee nach einem der Ansprüche 1 bis 6, **dadurch gekennzeichnet, dass** das Zugmittel (4) als Seil (4b) ausgestaltet ist und die Arretierung (5) für das Zugmittel (4) eine an eine an dem Fuß (2) angeordnete Seilklemme umfasst.

9. Golftee nach einem der Ansprüche 1 bis 6, **dadurch gekennzeichnet, dass** das Zugmittel (4) als Kette ausgestaltet ist und die Arretierung (5) einen Durchbruch (5b) in dem Fuß (2) umfasst, den die Kettenglieder formschlüssig hintergreifen.

10. Golftee nach einem der Ansprüche 1 bis 6, **dadurch gekennzeichnet, dass** das Zugmittel (4) als flexibles Band (4d) ausgestaltet ist und die Arretierung (5) für das Zugmittel (4) in Längsrichtung im Abstand zueinander angeordnete Durchgänge (5c) in dem Band (4d), eine schlitzförmige Durchführung (2e) in dem Fuß (2) für die Führung und Umlenkung des Bandes (4d) sowie einen an der Unterseite des Fußes (2) angeordneten Fortsatz zum Durchsetzen einer der Durchgänge (5c) in dem Band (4d) umfasst.

11. Golftee nach Anspruch 10, **dadurch gekennzeichnet, dass** der Fortsatz zugleich als ein Stützbein (2c) des Fußes (2) dient.

12. Golftee nach einem der Ansprüche 1 bis 11, **dadurch gekennzeichnet, dass** das Zugmittel (4) mindestens ein Signalisierungsmittel (4c) aufweist.

## Claims

1. The invention relates to a golf tee for driving a golf ball, comprising a base, an adjustable-length supporting part arranged on the base, and a rest for the golf ball **characterized in that** the supporting part is configured as a coil compression spring (3), a pulling means (4) extends between the coil compression spring (3) and the base (2), and the golf tee (1) has a locking mechanism (5) for fixing the pulling means (4) at different longitudinal extensions between the base (2) and the coil compression spring (3).

2. The golf tee according to claim 1, **characterized in that** the coil compression spring (3) is wound in a truncated cone shape, wherein the first spring end (3a) surrounds the base surface and the second spring end (3b) surrounds the top surface of the truncated cone in an annular manner.

3. The golf tee according to claim 2, **characterized in that** the diameter of the top surface surrounded by the second spring end (3b) is determined in such a manner that the second spring end (3b) forms the rest for the golf ball.

4. The golf tee according to claim 2 or 3, **characterized in that** the second spring end (3b) has a retaining section (3c) which is bent in the direction of the centre of the top surface.

5. The golf tee according to any one of claims 2 to 4, **characterized in that** the first spring end (3a) is fastened to the base (2).

6. The golf tee according to any one of claims 1 to 5, **characterized in that** the base (2) comprises three supporting legs (2c) which extend from the base in the direction of the contact area of the golf tee.

7. The golf tee according to any one of claims 1 to 6, **characterized in that** the pulling means (4) is configured as a cable (4b) and the locking mechanism (5) for the pulling means (4) comprises bulges (5a) formed on the cable (4b) and a gap (5b) in the base (2) behind which the bulges (5a) engage positively.

8. The golf tee according to any one of claims 1 to 6, **characterized in that** the pulling means (4) is configured as a cable (4b) and the locking mechanism (5) for the pulling means (4) comprises a cable clip disposed on the base (2).

9. The golf tee according to any one of claims 1 to 6, **characterized in that** the pulling means (4) is configured as a chain and the locking mechanism (5) comprises a gap (5b) in the base (2) behind which the chain links engage positively.

10. The golf tee according to any one of claims 1 to 6, **characterized in that** the pulling means (4) is configured as a flexible band (4d) and the locking mechanism (5) for the pulling means (4) comprises passages (5c) in the band (4d) disposed at a distance from one another in the longitudinal direction, a slit-shaped feed-through (2e) in the base (2) for the guidance and deflection of the band (4d) and an extension disposed on the underside of the base (2) for passing through one of the passages (5c) in the band (4d).

11. The golf tee according to claim 10, **characterized in that** the extension serves at the same time as a supporting leg (2c) of the base (2).

12. The golf tee according to any one of claims 1 to 11, **characterized in that** the pulling means (4) comprises at least one signalling means (4c).

## Revendications

1. Tee de golf, pour frapper une balle de golf, comprenant un pied, une pièce de soutien à longueur variable placée sur le pied, ainsi qu'un appui pour la balle de golf, **caractérisé en ce que** la pièce de soutien est conçue en tant que ressort de compression hélicoïdal (3), **en ce qu'**un moyen de traction (4) s'étend entre le ressort de compression hélicoïdal (3) et le pied (2) et **en ce que** le tee de golf (1) comporte un blocage (5) pour immobiliser le moyen de traction (4) sur différentes extensions en longueur entre le pied (2) et le ressort de compression hélicoïdal (3).

2. Tee de golf selon la revendication 1, **caractérisé en ce que** le ressort de compression hélicoïdal (3) est enroulé en cône tronconique, une première extrémité (3a) de ressort entourant de manière annulaire la surface de base et la deuxième extrémité (3b) de ressort entourant de manière annulaire la surface de recouvrement du cône tronconique.

3. Tee de golf selon la revendication 2, **caractérisé en ce que** le diamètre de la surface de recouvrement entourée par la deuxième extrémité (3b) de ressort est déterminé de telle sorte que la deuxième extrémité (3b) de ressort forme l'appui pour la balle de golf.

4. Tee de golf selon la revendication 2 ou la revendication 3, **caractérisé en ce que** la deuxième extrémité (3b) de ressort comporte une partie de maintien (3c) coudée en direction du centre de la surface de recouvrement.

5. Tee de golf selon l'une quelconque des revendications 2 à 4, **caractérisé en ce que** la première extrémité (3a) de ressort est fixée sur le pied (2).

6. Tee de golf selon l'une quelconque des revendications 1 à 5, **caractérisé en ce que** le pied (2) comporte trois jambes de soutien (2c) s'étendant à partir du pied en direction de la surface de contact au sol du tee de golf.

7. Tee de golf selon l'une quelconque des revendications 1 à 6, **caractérisé en ce que** le moyen de traction (4) est conçu en tant que câble (4b) et le blocage (5) pour le moyen de traction (4) comporte des épaississements (5a) conçus sur le câble (4b), ainsi qu'un jour (5b) dans le pied (2), dans lequel les épaississements (5a) s'engagent par l'arrière par complémentarité de forme.

8. Tee de golf selon l'une quelconque des revendications 1 à 6, **caractérisé en ce que** le moyen de traction (4) est conçu en tant que câble (4b) et le blocage (5) pour le moyen de traction (4) comprend un serre-câble placé sur le pied (2).

9. Tee de golf selon l'une quelconque des revendications 1 à 6, **caractérisé en ce que** le moyen de traction (4) est conçu en tant que chaîne et le blocage (5) comprend un jour (5b) dans le pied (2) dans lequel les maillons de la chaîne s'engagent par l'arrière, par complémentarité de forme.

10. Tee de golf selon l'une quelconque des revendications 1 à 6, **caractérisé en ce que** le moyen de traction (4) est conçu en tant que bande (4d) souple et **en ce que** le blocage (5) pour le moyen de traction (4) comprend des passages (5c), placés dans la bande (4d) avec un espace mutuel en direction longitudinale, une traversée (2e) en forme d'encoche dans le pied (2) pour guider et renvoyer la bande (4d), ainsi qu'un prolongement placé sur la face inférieure du pied (2) pour traverser l'un des passages (5c) dans la bande (4d).

11. Tee de golf selon la revendication 10, **caractérisé en ce que** le prolongement sert simultanément de jambe de soutien (2c) du pied (2).

12. Tee de golf selon l'une quelconque des revendications 1 à 11, **caractérisé en ce que** le moyen de traction (4) comporte au moins un moyen de signalisation (4c).
